# EUROPÄISCHE PATENTSCHRIFT

(11) **EP 3 375 944 B1**
(45) Veröffentlichungstag und Bekanntmachung des Hinweises auf die Patenterteilung: **20.09.2023**
(21) Anmeldenummer: 18161401.7
(22) Anmeldetag: 13.03.2018
(51) Int. Cl.: E03F 3/04, E03F 5/04

(54) **ENTWÄSSERUNGSRINNE, VERFAHREN ZUR HERSTELLUNG UND VERFAHREN ZUM EINBAU**
DRAINAGE CHANNEL, METHOD OF MANUFACTURE AND METHOD OF INSTALLATION
CONDUITE DE DRAINAGE, PROCÉDÉ DE FABRICATION ET PROCÉDÉ DE MONTAGE

(30) Priorität: 14.03.2017 DE 102017105406; 24.05.2017 DE 102017111331
(43) Veröffentlichungstag der Anmeldung: 19.09.2018
(73) Patentinhaber: ACO Ahlmann SE & Co. KG, 24782 Büdelsdorf (DE)
(72) Erfinder:
(74) Vertreter: Meissner Bolte Partnerschaft mbB

(56) Entgegenhaltungen:
- EP-A1- 2 472 015
- EP-A2- 2 278 081
- DE-A1-102011 050 825
- DE-U1- 8 910 414
- DE-U1-202005 001 437

## Beschreibung

Die Erfindung betrifft eine Entwässerungsrinne für Sanitärbereiche und/oder für Terrassenbereiche mit den Merkmalen des Oberbegriffs des Anspruchs 1 sowie ihre Herstellung und ihren Einbau.

Derartige Entwässerungsrinnen sind aus der Praxis bekannt und auf dem Markt erhältlich. Die Erfindung betrifft ferner ein Verfahren zur Herstellung und ein Verfahren zum Einbau derartiger Entwässerungsrinne.

Bekannte Entwässerungsrinnen für Duschen weisen üblicherweise ein Rinnenelement mit wenigstens einem Ablauf auf. Der Ablauf dient dabei der Primärentwässerung. Unter Primärentwässerung wird der Ablauf des Schmutzwassers verstanden, der beispielsweise beim Duschen anfällt. Die bekannte Entwässerungsrinne weist ferner einen Rahmen mit einem Rahmenflansch auf, der beim Einbau mit Bodenfliesen verbunden wird. Das Rinnenelement und der Rahmen sind gesonderte Bauteile, die beim Einbau der Entwässerungsrinne ineinander gesteckt werden. Dabei ist das Rinnenelement so dimensioniert, dass zwischen dem Rinnenelement und dem Rahmen ein umlaufender Spalt entsteht, der mit dem Ablauf des Rinnenelements fluidverbunden ist. Dieser Spalt ist so angeordnet, dass eine zweite Entwässerungsebene für die Sekundärentwässerung gebildet wird.

Die Sekundärentwässerung ist im Zusammenhang mit offenporigen Bodenbelägen zum Beispiel in Parkhäusern oder auf Terrassen bekannt, durch die Wasser abfließen kann. Im Zusammenhang mit Entwässerungsrinnen für Sanitärbereiche wird dieser Begriff ebenfalls verwendet, wobei es im Unterschied zu offenporigen Bodenbelägen nicht zu einem Wasserstrom unter den Fliesen, sondern eher zu einer Diffusion von Wasser kommt. Dringt beispielsweise durch beschädigte Fliesenfugen oder Bodenbeläge aus Naturstein Wasser in den Boden ein, kann der Bodenbelag sich mit Wasser vollsaugen bzw. sich Wasser bzw. Feuchtigkeit unter dem Boden ansammeln. Die Sekundärentwässerung ermöglicht das Abtrocknen feuchter Bodenbeläge bzw. Bodenfliesen.

Aus der DE 10 2011 050 825 A1 ist bspw. eine Entwässerungsrinne mit einem Anschlussbereich und einem Drainprofil bekannt. Im eingebauten Zustand befindet sich der Anschlussbereich unter Bodenfliesen, wobei das Drainprofil mehrere Erhebungen aufweist, zwischen denen Durchlässe zur Sekundärentwässerung vorgesehen sind. Die Durchlässe sind zwischen dem Anschlussbereich und dem Drainprofil ausgebildet.

Ferner offenbart die EP 2 472 015 A1 einen Duschablauf mit einer Rinne. Der Duschablauf umfasst Flansche mit mehreren Öffnungen, durch die Leckwasser in die Rinne ablaufen kann.

Ein weiterer Ablauf ist aus der EP 2 278 081 A2 bekannt, der ein Sammelbecken und einen Anschlussrahmen aufweist. Der Anschlussrahmen ist am Sammelbecken anliegend angeordnet und weist Durchlassöffnungen zum Abführen von Feuchtigkeit auf. Die Durchlassöffnungen dienen dabei zur Sekundärentwässerung.

Zur Abdeckung einer Rinne kann eine Rinnenabdeckung, wie in der DE 20 2005 001 437 U1 offenbart, zum Einsatz kommen. Durch die Rinnenabdeckung wird bspw. das Eindringen von Gegenständen in die Rinne verhindert.

Die DE8910414U, die den nächstkommenden Stand der Technik darstellt, beschreibt eine Entwässerungsrinne mit einer Senkundärentwässerung.

Bekannte Entwässerungsrinnen mit Sekundärentwässerung lassen sich nur schwer reinigen. Stege, Schmutzfugen und Einbauten (z.B. zur Höhenverstellung der Roste) verhindern eine leichte Pflege. Gerade die umlaufenden Hohlräume zwischen Rahmen und Rinne können nicht ohne weiteres gereinigt werden, weil diese nicht zugänglich sind. Deshalb sind häufig Reinigungsutensilien (z.B. kleine Bürsten) im Lieferumfang enthalten. Die Reinigung ist jedoch umständlich und aufwendig.

Die Erfindung liegt die Aufgabe zu Grunde, die Entwässerungsrinne der eingangs genannten Art dahingehend zu verbessern, dass die Entwässerungsrinne einerseits die Sekundärentwässerung ermöglicht und andererseits relativ einfach und schnell zu reinigen ist. Der Erfindung liegt ferner die Aufgabe zu Grunde, ein Verfahren zur Herstellung einer derartigen Rinne und ein Verfahren zum Einbau einer solchen Rinne anzugeben.

Erfindungsgemäß wird diese Aufgabe durch eine Entwässerungsrinne mit den Merkmalen des Anspruchs 1 gelöst. Konkret wird die Aufgabe durch eine Entwässerungsrinne für Sanitärbereiche, insbesondere für Duschen, und/oder für Terrassenbereiche mit einem Rinnenelement gelöst, dass wenigstens einen Ablauf für eine Primärentwässerung aufweist. Die Entwässerungsrinne umfasst einen Rahmen, der einen Rahmenflansch zur Verbindung mit Fliesen aufweist, und eine Einrichtung für eine Sekundärentwässerung. Das Rinnenelement und der Rahmen sind fest verbunden. Die Einrichtung für die Sekundärentwässerung ist in das Rinnenelement integriert oder in das Rinnenelement und in den Rahmen integriert.

Die Erfindung hat den Vorteil, dass die Entwässerungsrinne reinigungsfreundlich konzipiert werden kann, sodass das Rinnenelement mit einem einfachen Reinigungstuch gereinigt werden kann. Dazu ist vorgesehen, dass das Rinnenelement und der Rahmen einerseits fest verbunden und andererseits die Einrichtung für die Sekundärentwässerung einen integralen Bestandteil des Rinnenelements oder des Rinnenelements und des Rahmens bildet. Dabei kann die Einrichtung für die Sekundärentwässerung entweder nur in das Rinnenelement oder jeweils in das Rinnenelement und in den Rahmen integriert sein.

Im Unterschied zum Stand der Technik wird also die Einrichtung für die Sekundärentwässerung nicht durch die Bildung eines umlaufenden Spaltes zwischen dem Rinnenelement und dem Rahmenflansch und das dafür erforderliche Zusammenwirken dieser Bauteile gebildet. Die Einrichtung für die Sekundärentwässerung ist vielmehr in das Rinnenelement als solches oder in das Rinnenelement und in den Rahmen als solches integriert. Dadurch werden diese Bauteile mit Bezug auf die Sekundärentwässerung entkoppelt, sodass das Rinnenelement mit Blick auf die Reinigungsfreundlichkeit optimiert werden kann. Die integrierte Sekundärentwässerung erlaubt selbst bei Natursteinbelägen die rasche Abtrocknung des Bodens.

Die feste Verbindung zwischen dem Rinnenelement und dem Rahmen hat darüber hinaus den weiteren Vorteil, dass die Entwässerungsrinne schnell und sicher eingebaut werden kann. Die Entwässerungsrinne kann komplett vormontiert werden.

Unter einer festen Verbindung zwischen dem Rinnenelement und dem Rahmen wird eine Verbindung verstanden, die nicht zerstörungsfrei gelöst werden kann. Die Entwässerungsrinne kann als ein einteiliges Einbauelement verstanden werden, das als Ganzes einheitlich handhabbar ist.

Sekundärentwässerung bedeutet, dass Wasser, das unter dem Bodenbelag bzw. unter die Bodenfliesen, beispielsweise aufgrund beschädigter Fugen eindringen kann, in die Entwässerungsrinne, insbesondere das Rinnenelement diffundieren kann. Primärentwässerung bedeutet die Entwässerung des beispielsweise beim Duschen bzw. generell bei der Badentwässerung anfallenden Schmutzwassers. Bevorzugte Ausführungen der Erfindung sind in den Unteransprüchen angegeben.

Erfindungsgemäß bilden die ersten Diffusionsöffnungen jeweils einen länglichen Durchbruch durch den Rinnenflansch, der unten durch die Oberseite des Rahmenflansches begrenzt ist. Dabei bildet der jeweilige Kanal einen länglichen Schlitz, der sich im Wesentlichen senkrecht zur Längsrichtung des Rinnenelements im Bereich der längeren Seite erstreckt.

Erfindungsgemäß weist das Rinnenelement einen Rinnenflansch auf, der mit dem Rahmenflansch des Rahmens fest verbunden ist. Der Rinnenflansch und der Rahmenflansch können bei der Herstellung der Entwässerungsrinne planparallel aufeinander gelegt und fest miteinander verbunden werden. Dadurch wird eine sichere und dichte Verbindung zwischen dem Rinnenelement und dem Rahmen geschaffen.

Der Rinnenflansch und der Rahmenflansch bilden vorzugsweise ebene Flächen, die sich im Wesentlichen senkrecht vom Rinnenelement nach außen erstrecken. Im Einbauzustand sind der Rinnenflansch und der Rahmenflansch zumindest teilweise im Wesentlichen horizontal angeordnet. Der Rahmenflansch kann wandseitig aufgekantet sein.

Der Rinnenflansch ist bei einer bevorzugten Ausführung in einer Ausnehmung auf der Oberseite des Rahmenflansches angeordnet. Dies hat den Vorteil, dass der Rinnenflansch im Rahmenflansch vollständig versenkt werden kann, sodass der Rahmenflansch eine durchgängig flache Oberfläche bildet, die mit Bodenfliesen oder anderen Bodenbelägen verbunden werden kann.

Vorzugsweise sind das Rinnenelement und der Rahmen, insbesondere der Rinnenflansch und der Rahmenflansch, durch Punktverbindungen fest verbunden. Es hat sich gezeigt, dass im Zusammenhang mit der vollflächigen Auflage der beiden Bauteilen Punktverbindungen für eine ausreichende Festigkeit ausreichen.

Bei einer besonders bevorzugten Ausführung umfassen die Punktverbindungen Durchsetzfügeverbindungen. Im Unterschied zu Nietverbindungen haben Durchsetzfügeverbindungen den Vorteil, dass das zu verbindende Material nur umgeformt und somit die Dichtigkeit beibehalten wird. Außerdem bieten Durchsetzfügeverbindungen gute Festigkeitswerte, die für die Anwendung der Entwässerungsrinne im Sanitärbereich ausreichen.

Unter Durchsetzfügeverbindungen werden Verbindungen verstanden, die flache metallische Bauteile, insbesondere Bleche ohne Verwendung eines Zusatzwerkstoffes verbinden. Konkret ist die erfindungsgemäße Entwässerungsrinne vorzugsweise aus Metall, weiter vorzugsweise aus Stahl, insbesondere Edelstahl hergestellt. Die Fügeverbindung erfolgt durch Umformen der zu verbindenden Bauteile, wodurch eine form-und kraftschlüssige Verbindung erreicht wird. Das Durchsatzfügen ist auch unter den Begriffen Druckfügen, Clinchen, Press Joining oder Toxen bekannt.

Die Einrichtung für die Sekundärentwässerung kann vorzugsweise eine Profilierung an der Unterseite des Rahmens, insbesondere an der Unterseite des Rahmenflansches aufweisen. Dabei kann beispielsweise die Unterseite des Rahmens bzw. des Rahmenflansches ein nach außen vorstehendes Profil in der Form lokaler Abstandshalter aufweisen. Die Abstandshalter stehen im eingebauten Zustand auf dem Untergrund auf, auf dem die Entwässerungsrinne angeordnet ist. Dadurch wird zwischen dem Untergrund und der Unterseite des Rahmens bzw. des Rahmenflansches ein Hohlraum gebildet, durch den Feuchtigkeit bzw. Wasser diffundieren kann, das unter die Bodenfliesen bzw. unter den Bodenbelag eingedrungen ist.

Bei dieser Ausführungsform ist die Einrichtung für die Sekundärentwässerung in den Rahmen bzw. in den Rahmenflansch integriert.

Bei einer besonders bevorzugten Ausführung ist die Profilierung durch umgeformte Abschnitte des Rahmens, insbesondere des Rahmenflansches im Bereich der Durchsetzfügeverbindungen gebildet. Die Durchsetzfügeverbindungen führen zu Auswölbungen auf der Unterseite des Rahmens, insbesondere des Rahmenflansches, die als Abstandshalter fungieren.

Die Durchsetzfügeverbindungen haben demnach eine Doppelfunktion. Einerseits ermöglichen diese die feste Verbindung zwischen dem Rinnenelement und dem Rahmen. Andererseits bilden die Durchsetzfügeverbindungen an der Unterseite des Rahmens bzw. des Rahmenflansches die für die Sekundärentwässerung verantwortlichen Profilierung in der Form von lokalen Auswölbung, die beim Umformen entstehen.

Erfindungsgemäß weist die Einrichtung für die Sekundärentwässerung Diffusionsöffnungen auf, die im Rinnenelement ausgebildet sind. Die Diffusionsöffnungen und damit die Einrichtung für die Sekundärentwässerung bilden einen integralen Bestandteil des Rinnenelements.

Die Diffusionsöffnungen haben den Vorteil, dass Wasser, das unter die Bodenfliesen bzw. Bodenbeläge eingedrungen ist, heraus diffundieren und durch die Diffusionsöffnungen ins Freie gelangen kann. Dadurch wird das Abtrocknen des Bodens gefördert. Es hat sich gezeigt, dass mehrere diskrete Diffusionsöffnungen genügen, um eine ausreichende Abtrocknung zu erreichen. Es ist nicht zwingend erforderlich, dass ein durchgängiger Spalt gebildet wird, der um das gesamte Rinnenelement umläuft. Je größer die Anzahl der Diffusionsöffnungen ist, umso besser ist die Trocknungswirkung bzw. die Sekundärentwässerung. Die Anzahl der Diffusionsöffnungen hängt von der Länge der Entwässerungsrinne ab. Bei einer typischen Entwässerungsrinne für eine Dusche genügen von 4 bis 10 Diffusionsöffnungen pro Rinnenseite. Eine andere Anzahl von Entwässerungsöffnungen ist möglich.

Erfindungsgemäß sind erste Diffusionsöffnungen im Rinnenflansch und zweite Diffusionsöffnungen in einer Seitenwand des Rinnenelements ausgebildet. Die ersten Diffusionsöffnungen im Rinnenflansch gehen jeweils in zugehörige zweite Diffusionsöffnungen in der Seitenwand des Rinnenelements über und bilden Kanäle, die in das Rinnenelement münden. Dadurch wird eine gute Fluidverbindung zwischen der Unterseite der Bodenfliesen bzw. des Bodenbelags und dem Rinnenelement gebildet, sodass die in den Bodenfliesen bzw. dem Bodenbelag enthaltene Feuchtigkeit gut abtrocknen kann.

Vorzugsweise ist eine Dichtmanschette mit dem Rahmenflansch verbunden. Besonders bevorzugt ist die Dichtmanschette in verschiedenen Richtungen unterschiedlich stark flexibel. Dies hat den Vorteil, dass die Dichtmanschette in der Richtung flexibel eingestellt werden kann, in der die größte Rinnenarbeit wirkt, um Fugenrisse zur minimieren. Daher ist es besonders bevorzugt, wenn die Dichtmanschette in einer Richtung quer zur Längsachse des Rinnenelements flexibler ist als in einer Richtung parallel zur Längsachse des Rinnenelements.

Bei einer weiteren bevorzugten Ausführung ist die Oberfläche des Rinnenelements elektropoliert. Dadurch wird eine lange Glanzbeständigkeit und geringe Schmutzanhaftungen des Rinnenelements erreicht.

Vorzugsweise ist ein Ablauftopf an das Rinnenelement angeschweißt. Dadurch wird eine vollwertige Stahlrinne, insbesondere Edelstahlrinne ermöglicht, die schnell und sicher eingebaut werden kann und höchste Ansprüche bezüglich Design und Pflege erfüllt. Der vollverschweißte Ablauftopf bzw. Ablauf schützt den Bodenaufbau dauerhaft vor eindringendem Wasser.

Mit Blick auf das Herstellungsverfahren wird die Aufgabe durch ein Verfahren zur Herstellung einer erfindungsgemäßen Entwässerungsrinne gelöst, bei dem Diffusionsöffnungen für eine Sekundärentwässerung in ein Rinnenelement eingebracht werden, das wenigstens einen Ablauf für eine Primärentwässerung aufweist. Das Rinnenelement wird mit einem Rahmen durch Durchsetzfügen fest verbunden. Auf die vorstehend im Zusammenhang mit den Diffusionsöffnungen und der festen Verbindung zwischen dem Rahmen und dem Rinnenelement beschriebenen Vorteile wird an dieser Stelle Bezug genommen.

Mit Blick auf das Einbauverfahren wird die Aufgabe durch ein Verfahren zum Einbau einer erfindungsgemäßen Entwässerungsrinne gelöst, bei dem eine Flüssigabdichtung entweder mit Abstand vor der Einrichtung zur Sekundärentwässerung derart aufgebracht wird, dass die Einrichtung zur Sekundärentwässerung im eingebauten Zustand geöffnet ist. Alternativ wird die Flüssigabdichtung derart aufgebracht, dass die Einrichtung zur Sekundärentwässerung überdeckt und verschlossen wird. Dies betrifft in erster Linie die Diffusionsöffnungen, die auf diese Weise aktiviert oder deaktiviert werden können, je nachdem, ob eine Sekundärentwässerung gewünscht ist oder nicht.

Die Erfindung wird nachfolgend unter Bezug auf die beigefügten Figuren anhand von Ausführungsbeispielen mit weiteren Einzelheiten näher beschrieben.

In diesen zeigen
- Fig. 1: eine perspektivische Ansicht einer Entwässerungsrinne für eine Dusche nach einem erfindungsgemäßen Ausführungsbeispiel;
- Fig. 2: eine Detailansicht der Entwässerungsrinne nach Fig. 1;
- Fig. 3: einen Schnitt durch die Entwässerungsrinne nach Fig. 1 entlang einer Diffusionsöffnung;
- Fig. 4: den Schnitt nach Fig. 3 aus einer anderen Perspektive;
- Fig. 5: eine perspektivische Ansicht der Entwässerungsrinne für eine Dusche nach einem weiteren erfindungsgemäßen Ausführungsbeispiel mit Dichtmanschette und
- Fig. 6: eine Detailansicht der Entwässerungsrinne nach Fig. 5

Die in den Figuren dargestellte Entwässerungsrinne kommt für die Entwässerung in Sanitärbereichen und/oder Terrassenbereichen zum Einsatz. Die Entwässerungsrinne wird in Fliesenböden oder in Böden mit Natursteinbelägen eingebaut, bei denen zusätzlich zur Primärentwässerung eine Sekundärentwässerung bedeutsam sein kann. Die Entwässerungsrinne ist in erster Linie für Duschen konzipiert und kann als Duschrinne bezeichnet werden. Andere Anwendungsmöglichkeiten im Sanitärbereich sind denkbar.

Die Entwässerungsrinne weist ein Rinnenelement 10 mit einer im wesentlichen rechteckigen Form auf. Im Boden des Rinnenelements 10 ist ein Ablauf 11 ausgebildet. Der Boden ist in an sich bekannter Weise geneigt, sodass der Ablauf 11 an der tiefsten Stelle des Rinnenelements angeordnet ist. Es ist möglich, mehr als einen Ablauf 11 vorzusehen, insbesondere bei längeren Entwässerungsrinne.

Durch den Ablauf 11 erfolgt die Primärentwässerung.

Das Rinnenelement 10 weist Seitenwände 19 auf, die sich im Wesentlichen senkrecht zum Boden des Rinnenelements 10 erstrecken und, wie in den Figuren 1, 2 gut zu erkennen, einen Überstand bilden. Der Überstand entspricht im Wesentlichen der Anschlusshöhe der Bodenfliesen bzw. des Bodenbelags. Die Seitenwände 19 sind jeweils mit einem Rinnenflansch 15 verbunden, insbesondere einstückig verbunden, der sich senkrecht zu den Seitenwänden 19 nach außen erstreckt.

Das Rinnenelement 10 ist in bzw. an einem Rahmen 12 angeordnet, der einen Rahmenflansch 13 aufweist, und mit diesem fest verbunden. Der Rahmenflansch 13 erstreckt sich senkrecht zur den Seitenwänden 19 des Rinnenelements 10. Im eingebauten Zustand sind der Rahmenflansch 13 und der Rinnenflansch 15 horizontal angeordnet.

Wie in Figuren 1, 2 zu erkennen, weist das Rinnenelement 10 eine Einrichtung für die Sekundärentwässerung 14 auf. Die Einrichtung für die Sekundärentwässerung 14 dient dazu, die Diffusion von Feuchtigkeit bzw. Wasser zu ermöglichen, die sich unterhalb bzw. in den Bodenfliesen bzw. im Bodenbelag bspw. aufgrund beschädigter Fliesenfugen angesammelt hat.

Die Einrichtung für die Sekundärentwässerung 14 ist in der Form von Diffusionsöffnungen 17, 18 ausgebildet. Die Diffusionsöffnungen 17, 18 befinden sich im Rinnenelement 10, konkret im Rinnenflansch 15 sowie in den Seitenwänden 19 des Rinnenelements 10. Die Diffusionsöffnungen 17, 18 bilden also integralen Bestandteil des Rinnenelements 10.

Dabei sind mehrere Diffusionsöffnungen 17, 18 entlang der längeren Seitenwände 19 des Rinnenelements 10 angeordnet, beispielsweise 7 Diffusionsöffnungen 17, 18. Eine andere Anzahl ist möglich. Die Diffusionsöffnungen 17, 18 sind auf beiden längeren Seiten der Entwässerungsrinne angeordnet. Es ist auch möglich, auf den kürzeren Seiten (Stirnseiten) der Entwässerungsrinne Diffusionsöffnungen 17, 18 auszubilden.

Der Aufbau der Diffusionsöffnungen 17, 18 ist in den Figuren 3, 4 in Detail gezeigt.

Wie in Fig. 3 zu sehen, ist im Rinnenflansch 15 eine erste Diffusionsöffnungen 17 ausgebildet. Die erste Diffusionsöffnungen 17 bildet einen länglichen Durchbruch durch den Rinnenflansch 15, der unten durch die Oberseite des Rahmenflansches 13 begrenzt ist. Die ersten Diffusionsöffnungen 17 erstreckt sich im Wesentlichen senkrecht zur Längsachse des Rinnenelements 10.

Wie in Fig. 4 zu erkennen, ist eine zweite Diffusionsöffnungen 18 in der Seitenwand 19 des Rinnenelements ausgebildet. Die erste Diffusionsöffnungen 17 im Rinnenflansch 15 geht in die zweite Diffusionsöffnungen 18 in der Seitenwand 19 über und bildet so einen Kanal 20, der die Außenseite des Rinnenelements mit dessen Innenseite verbindet. Wie in Fig. 3 gut zu erkennen, ist der Kanal 20 ein länglicher Schlitz, der sich im Wesentlichen senkrecht zur Längsrichtung des Rinnenelements 10 im Bereich der längeren Seite erstreckt. Wie in Fig. 1 gut zu erkennen, sind pro Längsseite des Rinnenelements mehrere gleichartige Kanäle 20 ausgebildet, die sich jeweils parallel zueinander und quer zur Längsachse des Rinnenelements 10 erstrecken. Die einzelnen Kanäle 20 sind jeweils entsprechend ausgebildet, weisen also erste und zweite Diffusionsöffnungen 17, 18, wie oben beschrieben, auf.

Die Funktion der Diffusionsöffnungen 17, 18 besteht darin, die unter oder in den Bodenfliesen bzw. im Bodenbelag angesammelte Feuchtigkeit bzw. angesammeltes Wasser nach außen in die Umgebung zu diffundieren. Dazu sind die Kanäle 20 so im Rinnenflansch 15 ausgebildet, dass diese mit den an die Entwässerungsrinne unmittelbar angrenzenden Bodenfliesen teilweise überlappen. Dadurch entsteht eine Fluidverbindung von den Bodenfliesen bzw. vom Bodenbelag über die Kanäle 20 ins Innere des Rinnenelements 10 und somit in die Umgebung.

Zusätzlich oder alternativ zu den Diffusionsöffnungen 17, 18 kann die Entwässerungsrinne an der Unterseite des Rahmens 12 bzw. des Rahmenflansches 13 Einrichtungen zur Sekundärentwässerung 14 aufweisen, die in den Figuren nicht dargestellt sind. Die Einrichtung zur Sekundärentwässerung 14 an der Unterseite des Rahmens 12 bzw. des Rahmenflansches 13 können als punktuelle Profilierung ausgebildet sein, die über die Unterseite des Rahmens vorstehen. Diese Profilierung bildet mehrere Abstandshalter, die auf einer Unterlage aufstehen und zwischen der Unterlage und der Unterseite des Flansches 13 einen Hohlraum bilden, durch den Flüssigkeit bzw. Wasser nach außen diffundieren kann. Bei dem Ausgangsbeispiel gemäß Figuren 1 bis 6 ist diese Möglichkeit der Sekundärentwässerung zusätzlich zu den Diffusionsöffnungen 17, 18 vorgesehen.

Die Profilierung der Unterseite des Rahmenflansches 13 erfolgt durch die Punktverbindungen, die das Rinnenelement 10 und den Rahmen 12 fest verbinden.

Dazu ist der Rinnenflansch 15 des Rinnenelements 10 in einer entsprechenden Ausnehmung 16 an der Oberseite des Rahmenflansches 13 planparallel zum Rahmenflansch 13 angeordnet. In Fig. 4 zu sehen, ist die Tiefe der Ausnehmung 16 etwas größer als die Höhe des Rinnenflansches 15 ist, sodass der Rinnenflansch 15 vollständig in der Ausnehmung 16 aufgenommen ist. Es genügt, wenn der Rinnenflansch 15 bündig mit der Oberseite des Rahmenflansches 13 abschließt. Es kommt dabei lediglich darauf an, dass eine plane Oberseite des Rahmenflansches gebildet wird, auf der planparallel die Bodenfliesen angeordnet werden können.

Die Punktverbindungen zwischen dem Rinnenelement 10 und dem Rahmen 12 erfolgen durch Durchsetzfügen. Dabei wird eine druckknopfartige, formschlüssige Verbindung zwischen dem Rinnenflansch 15 und dem Rahmenflansch 15 in einem Kaltumformprozess hergestellt.

Ein Durchsetzfügewerkzeug besteht, wie bekannt, aus einem Stempel und einer Matrize. Die zu verbindenden Teile werden durch den Stempel ähnlich wie beim Tiefziehen unter plastischer Deformation in die Matrize gedrückt. Durch die Form der Matrize entsteht eine druckknopfähnliche Verbindung, die die Teile form- und kraftschlüssig miteinander verbindet.

Die druckknopfähnliche Kontur der Verbindung steht an der Unterseite des Rahmenflansches 13 vor und bildet eine Profilierung. Die Profilierung dient als Abstandshalter, wenn der Rahmenflansch 13 auf eine Unterlage beim Einbau der Entwässerungsrinne aufgelegt wird. Durch die Abstandshalter wird zwischen der Unterlage und dem Rahmenflansch 13 ein kleiner Spalt bzw. Hohlraum gebildet, durch den die Feuchtigkeit diffundieren kann. Die Profilierung bildet also eine Einrichtung zur Sekundärentwässerung 14, die integral im Rahmenflansch 13 ausgebildet ist.

In Fig. 3 ist gut zu sehen, dass die Integration der Einrichtung für die Sekundärentwässerung 14 in das Rinnenelement 10 dazu führt, dass die Innenwand des Rinnenelements 10 im Wesentlichen frei von Hinterschneidungen ist. Da das Rinnenelement 10 auch im übrigen einbautenfrei ist, kann dieses völlig problemlos mit einem Tuch gereinigt werden, ohne dass dafür spezielle Reinigungsutensilien erforderlich sind.

Wie in Fig. 5 dargestellt, ist der Rahmenflansch 13 mit einer Dichtmanschette 21 verbunden. Die Dichtmanschette 21 ist hochreißfest und dehnungsfähig. Konkret ist die Dehnungsrichtung der Dichtmanschette isotrop. Die Dichtmanschette lässt sich in einer Richtung quer zur Längsachse des Rinnenelements 10 weiter dehnen als in einer Errichtung parallel zur Längsachse des Rinnenelements.

Die Entwässerungsrinne ist aus elektropoliertem Edelstahl hergestellt. Der Ablauftopf 22 ist mit dem Rinnenelement 10 verschweißt.

Beim Einbau der Entwässerungsrinne bestehen verschiedene Möglichkeiten. Wird eine Sekundärentwässerung gewünscht, dann kann eine Flüssigabdichtung (nicht dargestellt) so aufgebracht werden, dass die Diffusionsöffnungen 17, 18 frei bleiben. In die Sekundärentwässerung ist dann möglich. Die Bodenfliesen werden bis an die Seitenwand 19 verlegt, sodass diese die Diffusionsöffnungen 17, 18 überdecken.

Wird keine Sekundärentwässerung gewünscht, dann wird eine Dichtung, beispielsweise wie in Fig. 6 gezeigt in die Kehle zwischen dem Rinnenflansch 15 unter Seitenwand 19 eingebracht, die die Diffusionsöffnungen 17, 18 verschließt. Es ist auch möglich, die Flüssigabdichtung bis zur Seitenwand 19 aufzubringen sodass auch dadurch die Diffusionsöffnungen 17, 18 verschlossen werden. Die Sekundärentwässerung ist damit weitgehend deaktiviert.

Die Erfindung ist vorliegend anhand horizontaler Rahmenflansche dargestellt und erläutert. Es ist auch möglich, für eine wandnahe Montage einen Rahmenflansch aufzukannten. Die Diffusionsöffnungen 17, 18 funktionieren in der vorgeschriebenen Weise.

Wie in Figuren 5, 6 dargestellt, weist die Entwässerungsrinne eine Höhenverstellung 24 auf.

### Bezugszeichenliste

- 10: Rinnenelement
- 11: Ablauf
- 12: Rahmen
- 13: Rahmenflansch
- 14: Einrichtung für eine Sekundärentwässerung
- 15: Rinnenflansch
- 16: Ausnehmung
- 17: erste Diffusionsöffnungen im Rinnenflansch
- 18: zweite Diffusionsöffnungen in der Seitenwand
- 19: Seitenwand
- 20: Kanäle
- 21: Dichtmanschette
- 22: Ablauftopf
- 23: Dichtung
- 24: Höhenverstellung

## Patentansprüche

1. Entwässerungsrinne für Sanitärbereiche, insbesondere für Duschen, und/oder für Terrassenbereiche mit einem Rinnenelement (10), das wenigstens einen Ablauf (11) für eine Primärentwässerung aufweist, einem Rahmen (12), der einen Rahmenflansch (13) zur Verbindung mit Fliesen aufweist, und einer Einrichtung für eine Sekundärentwässerung (14), wobei das Rinnenelement (10) und der Rahmen (12) fest verbunden sind, wobei das Rinnenelement (10) einen Rinnenflansch (15) aufweist, der mit dem Rahmenflansch (13) fest verbunden ist, und die Einrichtung für die Sekundärentwässerung (14) in das Rinnenelement (10) integriert ist oder die Einrichtung für die Sekundärentwässerung (14) in das Rinnenelement (10) und in den Rahmen (12) integriert ist, wobei die Einrichtung für die Sekundärentwässerung (14) Diffusionsöffnungen (17, 18) aufweist, die im Rinnenelement (10) ausgebildet sind, wobei erste Diffusionsöffnungen (17) im Rinnenflansch (15) und zweite Diffusionsöffnungen (18) in einer Seitenwand (19) des Rinnenelements (10) ausgebildet sind, wobei die ersten Diffusionsöffnungen (17) in zugehörige zweite Diffusionsöffnungen (18) in der Seitenwand (19) des Rinnenelements (10) übergehen und Kanäle (20) bilden, die in das Rinnenelement (10) münden,
**dadurch gekennzeichnet, dass**
die ersten Diffusionsöffnungen (17) jeweils einen länglichen Durchbruch durch den Rinnenflansch (15) bilden, der unten durch die Oberseite des Rahmenflansches (13) begrenzt ist, wobei der jeweilige Kanal (20) einen länglichen Schlitz bildet, der sich im Wesentlichen senkrecht zur Längsrichtung des Rinnenelements (10) im Bereich der längeren Seite erstreckt.

2. Entwässerungsrinne nach Anspruch 1
**dadurch gekennzeichnet, dass**
der Rinnenflansch (15) in einer Ausnehmung (16) auf der Oberseite des Rahmenflansches (13) angeordnet ist.

3. Entwässerungsrinne nach Anspruch 1 oder 2
**dadurch gekennzeichnet, dass**
das Rinnenelement (10) und der Rahmen (12), insbesondere der Rinnenflansch (15) und der Rahmenflansch (13), durch Punktverbindungen fest verbunden sind.

4. Entwässerungsrinne nach Anspruch 3
**dadurch gekennzeichnet, dass**
die Punktverbindungen Durchsetzfügeverbindungen umfassen.

5. Entwässerungsrinne nach einem der vorhergehenden Ansprüche
**dadurch gekennzeichnet, dass**
die Einrichtung für die Sekundärentwässerung (14) eine Profilierung an der Unterseite des Rahmens (12), insbesondere an der Unterseite des Rahmenflansches (13) aufweist.

6. Entwässerungsrinne nach Anspruch 5
**dadurch gekennzeichnet, dass**
die Profilierung durch umgeformte Abschnitte des Rahmens (12), insbesondere des Rahmenflansches (13) im Bereich der Durchsetzfügeverbindungen gebildet ist.

7. Entwässerungsrinne nach einem der vorhergehenden Ansprüche
**dadurch gekennzeichnet, dass**
eine Dichtmanschette (21) mit dem Rahmenflansch (13) verbunden ist.

8. Entwässerungsrinne nach Anspruch 7
**dadurch gekennzeichnet, dass**
die Dichtmanschette (21) in verschiedenen Richtungen unterschiedlich stark flexibel ist.

9. Entwässerungsrinne nach Anspruch 8
**dadurch gekennzeichnet, dass**
die Dichtmanschette (21) in einer Richtung quer zur Längsachse des Rinnenelements (10) flexibler ist als in einer Richtung parallel zur Längsachse des Rinnenelements (10).

10. Entwässerungsrinne nach einem der vorhergehenden Ansprüche
**dadurch gekennzeichnet, dass**
die Oberfläche des Rinnenelements (10) elektropoliert ist.

11. Entwässerungsrinne nach einem der vorhergehenden Ansprüche
**dadurch gekennzeichnet, dass**
ein Ablauftopf (22) an das Rinnenelement (10) angeschweißt ist.

12. Verfahren zur Herstellung einer Entwässerungsrinne nach Anspruch 1, bei dem in ein Rinnenelement (10), das wenigstens einen Ablauf (11) für eine Primärentwässerung aufweist, Diffusionsöffnungen (17, 18) für eine Sekundärentwässerung eingebracht werden und das Rinnenelement (10) mit einem Rahmen (12) durch Durchsetzfügen fest verbunden wird.

13. Verfahren zum Einbau einer Entwässerungsrinne nach Anspruch 1, bei dem eine Flüssigabdichtung mit Abstand von der Einrichtung zur Sekundärentwässerung (14) derart aufgebracht wird, dass die Einrichtung zur Sekundärentwässerung (14) im eingebauten Zustand geöffnet ist oder bei dem eine Flüssigabdichtung derart aufgebracht wird, dass die Einrichtung zur Sekundärentwässerung (14) überdeckt und verschlossen wird.

## Claims

1. A drainage channel for sanitary facilities, in particular for showers, and/or for terrace areas with a gutter element (10) which has at least one outlet (11) for primary drainage, a frame (12) which has a frame flange (13) for associating with tiles, and a device for secondary drainage (14), wherein the gutter element (10) and the frame (12) are fixedly associated, wherein the gutter element (10) has a gutter flange (15) which is fixedly associated with the frame flange (13), and the device for secondary drainage (14) is integrated into the gutter element (10), or the device for secondary drainage (14) is integrated into the gutter element (10) and the frame (12), wherein the device for secondary drainage (14) has diffusion openings (17, 18) formed in the gutter element (10), wherein first diffusion openings (17) are formed in the gutter flange (15) and second diffusion openings (18) are formed in a side wall (19) of the gutter element (10), wherein the first diffusion openings (17) merge in associated second diffusion openings (18) in the side wall (19) of the gutter element (10) and form channels (20) opening into the gutter element (10),
**characterized in that**
the first diffusion openings (17) each form an oblong breakthrough through the gutter flange (15) which is delimited below by the upper side of the frame flange (13), wherein the respective channel (20) forms an oblong slit extending essentially perpendicular to the longitudinal direction of the gutter element (10) in the area of the longer side.

2. The drainage channel according to claim 1,
**characterized in that**
the gutter flange (15) is arranged in a recess (16) at the upper side of the frame flange (13).

3. The drainage channel according to claim 1 or 2,
**characterized in that**
the gutter element (10) and the frame (12), in particular the gutter flange (15) and the frame flange (13), are fixedly associated by point connections.

4. The drainage channel according to claim 3,
**characterized in that**
the point connections comprise clinching connections.

5. The drainage channel according to any one of the preceding claims,
**characterized in that**
the device for secondary drainage (14) has a profiling at the lower side of the fame (12), in particular at the lower side of the frame flange (13).

6. The drainage channel according to claim 5,
**characterized in that**
the profiling is formed by reshaped portions of the frame (12), in particular of the frame flange (13), in the area of the clinching connections.

7. The drainage channel according to any one of the preceding claims,
**characterized in that**
a sealing collar (21) is associated with the frame flange (13).

8. The drainage channel according to claim 7,
**characterized in that**
the sealing collar (21) is of differently strong flexibility in various directions.

9. The drainage channel according to claim 8,
**characterized in that**
the sealing collar (21) is more flexible in a direction transversely to the longitudinal axis of the gutter element (10) than in a direction parallel to the longitudinal axis of the gutter element (10).

10. The drainage channel according to any one of the preceding claims,
**characterized in that**
the surface of the gutter element (10) is electropolished.

11. The drainage channel according to any one of the preceding claims,
**characterized in that**
an outlet pot (22) is welded on the gutter element (10).

12. A method for producing a drainage channel according to claim 1, in which into a gutter element (10) which has at least one outlet (11) for primary drainage, diffusion openings (17, 18) for secondary drainage are introduced, and the gutter element (10) is fixedly associated with a frame (12) by clinching.

13. A method for installing a drainage channel according to claim 1, in which a liquid sealing is put spaced from the device for secondary drainage (14) such that the device for secondary drainage (14) is open in the installed state, or in which a liquid sealing is put such that the device for secondary drainage (14) is covered and closed.

## Revendications

1. Goulotte de drainage pour zones sanitaires, en particulier pour douches, et/ou pour zones de terrasse comportant un élément de goulotte (10) qui présente au moins un écoulement (11) pour un drainage primaire, un cadre (12) qui présente une flasque de cadre (13) pour la liaison avec du carrelage, et un dispositif pour un drainage secondaire (14), sachant que l'élément de goulotte (10) et le cadre (12) sont fermement reliés, sachant que l'élément de goulotte (10) présente une flasque de goulotte (15) qui est fermement reliée à la flasque de cadre (13), et le dispositif pour le drainage secondaire (14) est intégré dans l'élément de goulotte (10) ou le dispositif pour le drainage secondaire (14) est intégré dans l'élément de goulotte (10) et dans le cadre (12), sachant que le dispositif pour le drainage secondaire (14) présente des ouvertures de diffusion (17, 18) qui sont constituées dans l'élément de goulotte (10), sachant que des premières ouvertures de diffusion (17) sont constituées dans la flasque de goulotte (15) et des deuxièmes ouvertures de diffusion (18) sont constituées dans une paroi latérale (19) de l'élément de goulotte (10), sachant que les premières ouvertures de diffusion (17) se prolongent par des deuxièmes ouvertures de diffusion (18) afférentes dans la paroi latérale (19) de l'élément de goulotte (10) et forment des canaux (20) qui débouchent dans l'élément de goulotte (10),
**caractérisée en ce que**
les premières ouvertures de diffusion (17) forment respectivement une percée oblongue à travers la flasque de goulotte (15), laquelle est limitée en bas par le côté supérieur de la flasque de cadre (13), sachant que le canal (20) respectif forme une fente oblongue qui s'étend de manière sensiblement perpendiculaire à la direction longitudinale de l'élément de goulotte (10) dans la zone du côté le plus long.

2. Goulotte de drainage selon la revendication 1,
**caractérisée en ce que**
la flasque de goulotte (15) est disposée dans un évidement (16) sur le côté supérieur de la flasque de cadre (13).

3. Goulotte de drainage selon la revendication 1 ou 2,
**caractérisée en ce que**
l'élément de goulotte (10) et le cadre (12), en particulier la flasque de goulotte (15) et la flasque de cadre (13), sont fermement reliés par des liaisons point par point.

4. Goulotte de drainage selon la revendication 3,
**caractérisée en ce que**
les liaisons point par point comprennent des liaisons par pénétration de pièces.

5. Goulotte de drainage selon l'une des revendications précédentes, **caractérisée en ce que**
le dispositif pour le drainage secondaire (14) présente un profilage au niveau du côté inférieur du cadre (12), en particulier au niveau du côté inférieur de la flasque de cadre (13).

6. Goulotte de drainage selon la revendication 5,
**caractérisée en ce que**
le profilage est formé par des sections mises en forme du cadre (12), en particulier de la flasque de cadre (13) dans la zone des liaisons par pénétration de pièces.

7. Goulotte de drainage selon l'une des revendications précédentes,
**caractérisée en ce que**
une manchette d'étanchéité (21) est reliée à la flasque de cadre (13).

8. Goulotte de drainage selon la revendication 7,
**caractérisée en ce que**
la manchette d'étanchéité (21) présente une flexibilité différente dans diverses directions.

9. Goulotte de drainage selon la revendication 8,
**caractérisée en ce que**
la manchette d'étanchéité (21) est plus flexible dans une direction transversale à l'axe longitudinale de l'élément de goulotte (10) que dans une direction parallèle à l'axe longitudinale de l'élément de goulotte (10).

10. Goulotte de drainage selon l'une des revendications précédentes,
**caractérisée en ce que**
la surface de l'élément de goulotte (10) est électropolie.

11. Goulotte de drainage selon l'une des revendications précédentes,
**caractérisée en ce que**
un pot d'écoulement (22) est soudé à l'élément de goulotte (10).

12. Procédé de fabrication d'une goulotte de drainage selon la revendication 1, dans lequel des ouvertures de diffusion (17, 18) pour un drainage secondaire sont ménagées dans un élément de goulotte (10) qui présente au moins un écoulement (11) pour un drainage primaire et l'élément de goulotte (10) est fermement relié à un cadre (12) par pénétration de pièces.

13. Procédé de montage d'une goulotte de drainage selon la revendication 1, dans lequel une étanchéité liquide est exercée à distance du dispositif pour le drainage secondaire (14) de telle manière que le dispositif pour le drainage secondaire (14) soit ouvert dans l'état monté ou dans lequel une étanchéité liquide est exercée de telle manière que le dispositif pour le drainage secondaire (14) soit recouvert et obturé.
